# EUROPÄISCHE PATENTSCHRIFT

(11) **EP 2 698 324 B1**
(45) Veröffentlichungstag und Bekanntmachung des Hinweises auf die Patenterteilung: **18.05.2016**
(21) Anmeldenummer: 13172778.6
(22) Anmeldetag: 19.06.2013
(51) Int. Cl.: B65D 21/02, B65D 25/30, B65D 50/02, B65D 55/02

(54) **Behälter, insbesondere Postbehälter, mit Eingriffsschutz**
Container, in particular post container, with intrusion protection
Conteneur, notamment conteneur postal, avec protection antivol

(30) Priorität: 14.08.2012 DE 102012016163
(43) Veröffentlichungstag der Anmeldung: 19.02.2014
(73) Patentinhaber: Schoeller Allibert GmbH, 19057 Schwerin (DE)
(72) Erfinder: Kellerer, Richard, 85622 Feldkirchen (DE)
(74) Vertreter: Bockhorni & Kollegen

(56) Entgegenhaltungen:
- EP-A1- 0 875 464
- DE-A1- 3 530 980
- DE-A1- 4 124 250
- DE-A1- 19 718 348
- DE-A1-102004 019 322
- DE-B- 1 201 751
- DE-B3-102011 000 598

## Beschreibung

Die Erfindung betrifft einen Behälter gemäß den Oberbegriff des Patentanspruches 1, der insbesondere zu postalischen Zwecken verwendbar ist.

In der Logistik postalischer Zustelldienste werden Systeme von aufeinander abgestimmten Behältern zur Aufnahme der Post verwendet. Hierbei sind die Behälter in der Regel so aufeinander abgestimmt, dass sie je nach Größe ineinander geschachtelt und auch stapelbar sind. Diese Behälter sind in der Regel jeweils aus einem Behälterteil und einem darauf aufsetzbaren Deckel gebildet, der mit dem Behälterteil lösbar verrastbar ist, um einerseits für den Postzustelldienst den Zugriff in das Innere des Behälters zur Verteilung der Post zu ermöglichen und andererseits einen unbeabsichtigten Zugriff in das Innere des Behälterteils zu unterbinden. Hierbei nimmt die Sicherung des transportierten Guts, insbesondere der Post, d. h. Briefen, Päckchen und dergleichen, mehr und mehr Bedeutung zu. Deswegen bedarf es spezieller Vorkehrungen, um einen unbefugten Zugriff zum Transportgut zu unterbinden oder entsprechend erkennbar zu machen.

Postalische Behälter mit Deckel und Behälterteil, insbesondere mit verrastbaren Deckeln, sind bereits bekannt (DE 101 18 503 A1, EP 0 756 561 A1, DE 1 201 751). Allerdings ist mit den bekannten Behältern noch keine ausreichende Sicherung gegen unbefugten Zugriff bzw. Nachweis eines unbefugten Zugriffs gewährleistet.

EP 0 875 464 A1 offenbart einen Behälter mit den Merkmalen des Oberbegriffs des Anspruchs 1. An der Unterseite des Deckels sind zwei klappenartige Schließelemente über Filmscharniere schwenkbar angelenkt, die in der Schließstellung des Deckels die Grifföffnungen des Behälters muldenartig von innen verschließen und durch integrierte Anschläge gegen Wegklappen zum Behälterinneren hin gesichert sind.
DE 197 18 348 A1 offenbart einen weiteren Behälter mit Deckel, wobei am Deckel verschieblich gelagerte Schließelemente zum Verriegeln des Deckels am Behälter vorgesehen sind. Der Behälter hat keine Grifföffnungen, so dass es keiner Abdeckfunktion der Schließelemente bedarf.

Aufgabe der Erfindung ist es somit, einen Behälter insbesondere für postalische Dienste und dergleichen zu schaffen, der in einfacher und zuverlässiger Weise einen unbefugten Zugriff Dritter auf den Inhalt des Behälters verhindert bzw. erkennbar macht und somit eine sichere Beförderung bei gleichwohl ergonomischem Tragevermögen gewährleistet.

Diese Aufgabe wird erfindungsgemäß durch die Merkmale des kennzeichnenden Teils des Anspruches 1 gelöst, wobei zweckmäßige Weiterbildungen der Erfindung durch die in den Unteransprüchen enthaltenen Merkmale gekennzeichnet sind.

Nach Maßgabe der Erfindung ist ein Behälter mit Eingriffsschutz derart gerüstet, dass der Deckel mindestens ein am Deckel verschieblich gelagertes Schließelement aufweist, welches an der Deckelunterseite angeordnet ist und zweckmäßigerweise parallel zum Deckeloberteil verschiebbar ist und zwar dergestalt, dass in einer Endverschiebestellung des aufgesetzten Deckels das Schließelement mit der entsprechenden Grifföffnung des Behälterteils eine Griffmulde bildet, die in das Innere des Behälters geschlossen ist. Dadurch wird einerseits ein Zugriff in das Innere des Behälters unterbunden und wird andererseits die Transportergonomie bzw. die transportergonomische Auslegung des Behälters beibehalten bzw. nicht beeinträchtigt. Insbesondere kann ein dergestalt gerüsteter Behälter mit Eingriffsschutz ohne Weiteres auch mit einer Hand getragen werden, weil ein einwandfreies Greifen des Behälters ermöglicht ist. Hierbei ist zu berücksichtigen, dass bei diesen Postbehältern beim Greifen zwangsweise die Hand in das Innere des Behälters eingreift, da die Hand zum Greifen in die Grifföffnung eingeführt werden muss und dabei ein Randteil des Behälters oberhalb der Öffnung untergreift.

Zweckmäßigerweise weist das Schließelement einen Schlitten auf, über den das Schließelement längs Führungsschienen an der Deckelunterseite verschiebbar ist. Dabei ist es zweckmäßig, dass der Schlitten zwischen zwei Endstellungen verschiebbar ist. In vorteilhafter Weise weist das Schließelement fernerhin einen Verschlussbügel auf, der in seiner zum Behälterteil vorgerückten Endstellung nach entsprechendem Verschieben des Schlittens zusammen mit der Grifföffnung einen Zugriff in das Innere des Behälters unterbindet und eine nach innen geschlossene Griffmulde ausbildet.

Zweckmäßigerweise ist der Verschlussbügel am Schlitten angeformt und komplementär zur Öffnung ausgebildet. Insbesondere weist der Verschlussbügel einen C-profilförmigen Querschnitt auf und ist an seiner Rückseite, also an der der entsprechenden Öffnung abgewandten Seite durch eine Rückwand geschlossen. Die beiden freien Schenkel des C-Profils bilden hierbei zweckmäßigerweise einen Anschlag, der bei einem Abheben des Deckels vom Behälterteil mit der Randleiste des Behälterteils in vorgerückter Schließstellung des Schließelements in Anlage kommt und damit ein Abheben des Deckels unterbindet.

Allgemein ist eine Abhebesicherung gegen ein Abheben des Deckels vorgesehen, welche vorzugsweise durch den Verschlussbügel gewährleistet wird. Dieser wirkt in vorteilhafter Weise in Verschließstellung mit einem Teil des Behälterteils zusammen, insbesondere mit der oberen Randleiste des Behälterteils, die die Grifföffnung nach obenhin begrenzt.

Zweckmäßigerweise ist der Deckel mit einer Zugriffsöffnung versehen, welche den manuellen Zugriff zum Schließelement zum Zwecke des Verschiebens des Schließelements von oben her bei aufgesetztem Deckel ermöglicht.

In einer besonders vorteilhaften Weiterbildung der Erfindung weist das Schließelement eine Sicherungsöffnung auf, wobei ebenso am Deckel eine Sicherungsöffnung ausgebildet ist. Zweckmäßigerweise sind beide Sicherungsöffnungen komplementär ausgebildet. Hierbei befindet sich in der mit der Grifföffnung des Behälterteils eingerückten Stellung des Schließelements die Sicherungsöffnung des Schließelements mit der Sicherungsöffnung im Deckel in Ausrichtung, so dass die beiden ausgerichteten Sicherungsöffnungen, die vorzugsweise schlitzartig ausgebildet sind, miteinander einen Durchgriffskanal für die Durchführung einer Plombe bilden.

In einer vorteilhaften Weiterbildung ist der Verschlussbügel des Schließelements in seinem Querschnitt komplementär mit der Grifföffnung im Behälterteil ausgebildet. Dadurch ist der Verschlussbügel passgerecht in die Grifföffnung einführbar und verhindert in Folge seiner geschlossenen Ausbildung einen unerlaubten Zugriff in das Behälterinnere.

Zweckmäßigerweise weist auch der Deckel an seiner dem Schließelement gegenüberliegenden Seite einen Steckbügel auf, der so ausgebildet ist, dass er in seiner in die entsprechende Grifföffnung des Behälterteils eingerückten Stellung mit dieser auch auf der gegenüberliegenden Behälterseite eine in das Behälterinnere geschlossene Griffmulde bildet, sodass auch auf dieser Seite ein unerlaubter Zugriff in das Behälterinnere unterbunden ist.

Zweckmäßigerweise ist dieser Steckbügel an einer Randschürze des Deckels nach innen freikragend vorstehend ausgebildet, so dass er als Steckteil besonders geeignet ist. Dies kann durch eine Plombierung gesichert werden.

Diese Ausbildung hat zur Folge, dass beidseitig ein Verschluss bzw. Verriegelung des Deckel erfolgt und nur nach entsprechendem Betätigen, d. h. Verschieben des Schließelements nach innen ein Abheben des Deckels möglich ist, sobald der Verschlussbügel aus seiner eingerückten Stellung in die Öffnung der Seitenwand des Behälterteils ausgerückt ist.

Zweckmäßigerweise sind sowohl Deckel, Behälterteil wie auch das separate Schließelement jeweils einstückig als Kunststoffspritzgussteil ausgebildet.

Nachfolgend wird ein bevorzugtes Ausführungsbeispiel der Erfindung anhand der Zeichnung in rein schematischen Darstellungen beschrieben. Darin zeigen
- Figur 1: eine perspektivische Ansicht eines für die postalische Dienste verwendbaren Behälters, der im Folgenden als Postbehälter bezeichnet ist, von einer der beiden Schmalseiten her
- Figur 2: eine entsprechende perspektivische Ansicht des Postbehälters von der anderen Schmalseite her
- Figur 3: eine Draufsicht auf einen Deckel des Postbehälters
- Figur 4: eine Draufsicht auf den Deckel in umgekehrter Position und wiederum in perspektivischer Darstellung in einer Funktionsstellung
- Figur 5: eine entsprechende perspektivische Ansicht des in Figur 4 dargestellten Deckels in einer zweiten Funktionsstellung
- Figur 6: eine perspektivische Teilansicht des Deckels mit einem herausgelösten Bauelement
- Figur 7: eine schematische Schnittansicht des Postbehälters in einer Funktionsstellung beim Aufsetzen des Deckels
- Figur 8: eine entsprechende Schnittansicht analog Figur 7 zur Darstellung des Schließvorgangs des Deckels
- Figur 9: eine entsprechende Schnittansicht des Postbehälters mit aufgesetztem Deckel vor Schließstellung
- Figur 10: eine entsprechende Schnittansicht analog zur Figur 9, jedoch in perspektivischer Darstellung mit aufgesetztem Deckel
- Figur 11: eine Schnittansicht des Postbehälters mit aufgesetztem Deckel in Schließstellung
- Figur 12: eine Schnittansicht analog Figur 11, jedoch in perspektivischer Darstellung
- Figur 13: eine Schnittdarstellung des Postbehälters ähnlich Figur 11, jedoch mit angebrachter Plombe sowie
- Figur 14: eine Schnittdarstellung des Postbehälters mit Plombe in perspektivischer Darstellung.

Figur 1 zeigt einen allgemein mit dem Bezugszeichen 1 bezeichneten Behälter mit einem nachfolgend noch näher beschriebenen Eirigriffschutz, der insbesondere für postalische Zwecke geeignet ist und deswegen im Folgendem kurz mit Postbehälter bezeichnet ist, ohne hierbei in irgendeiner Weise beschränkend zu sein. Der Postbehälter 1 weist einen kasten- oder wannenförmigen Behälterteil 2 und einen darauf aufsetzbaren Deckel 3 auf.

Der Behälterteil 2 umfasst einen Boden 4 und vier umlaufende Seitenwände 5, die an den Schmalseiten mit für sich bekannten Versetzstapelrippen 6 versehen sind. Diese Versetzstapelrippen bilden eine an sich bekannte Versetzstapelmimik, die je nach Ausrichtung von aufeinander stapelbaren Behältern eine reine Stapelung oder ein Eintauchen des oberen Behälterteils in das untere Behälterteil ermöglichen. Diese Stapelrippen 6 sind aus der Figur 2 auch für die andere Schmalseite des Behälterteils 2 ersichtlich.

Im dargestellten Ausführungsbeispiel weist jede schmale Seitenwand eine im oberen Bereich angeordnete Grifföffnung 7 auf, welche durch eine obere Randleiste 8 nach oben hin begrenzt ist. Diese ist hier durch ein nach außenhin offenes Hohlprofil in U-Form mit vertikalen Stegen gebildet, welche die beiden Stapelrippen 6 überbrückt und im Übrigen auch bis in die beiden Eckkantenbereiche der Schmalseite des Behälterteils reicht. Dadurch ist ein bequemes Heben des Behälters zum Zwecke des Transportes möglich, wobei allerdings in der dargestellten Position ein Eingriff in das Innere des Postbehälters jederzeit möglich ist. Auch die gegenüberliegende schmale Seitenwand hat eine entsprechende Grifföffnung, die in Figur 2 jedoch im Wesentlichen durch den aufgesetzten Deckel verdeckt ist, jedoch aus Figur 7 hervorgeht und mit dem Bezugszeichen 9 bezeichnet ist.

Der Deckel 1 weist auf seiner Oberseite eine im dargestellten Ausführungsbeispiel umlaufende Stapelrippe 10 auf, die für die Abfuhr von etwa Regenwasser durch Schlitze 12 unterbrochen ist.

Der Deckel 3 weist einen Eingriffsschutz auf, der an beiden Schmalseiten des Deckels angeordnet ist und im Folgenden anhand der Figuren 3 bis 6 strukturell und anhand der Figuren 7 bis 12 funktional beschrieben ist.

Gemäß Figur 3 weist der Deckel eine umlaufende Randschürze 13 auf, die bei aufgesetztem Deckel den oberen Rand des Behälterteils 2 übergreift, wie beispielsweise aus Figur 10 hervorgeht. Schließlich weist der Deckel eine Öffnung 14 auf, die einen Zugriff auf ein im Detail aus Figur 6 ersichtliches Schließelement 15 ermöglicht, so dass eine auf diesem ausgebildete Griffausbildung 16 manuell zum Verschieben des Schließelements 15 gegriffen werden kann. Diese Griffausbildung ist im dargestellten Ausführungsbeispiel durch eine Mulde bzw. Ausnehmung mit einer leicht aufgesetzten Rippe gebildet.

Das Schließelement 15, das in Figur 6 bezogen auf den dort dargestellten Deckel 3 in um 180° gedrehter Stellung dargestellt ist, ist über einen Schlitten 17, der als plattenartiges Bodenteil ausgebildet ist, in einer Führung verschieblich geführt, die durch zwei gegenüber liegende Führungsschienen 18 gebildet ist. Im dargestellten Beispiel sind diese durch auf den Deckelboden aufgesetzte L-förmige Rippen gebildet, wobei die Führungsschienen 18 nahe der Schmalseite des Deckels durch Anschlagrippen begrenzt sind, die nach innen zwischen die Führungsschienen 18 hervorstehen, sodass ein Anschlag für die Verschiebebewegung des Schlittens 17 gebildet ist. Auch zur gegenüber liegenden Seite hin ist der Verschiebeweg des Schlittens durch Einführschrägen 19 an Rippen begrenzt. Dadurch ergibt sich eine einfache Montage des Schlittens 17 an der Unterseite des Deckels und gleichzeitig eine Begrenzung der Verschiebebewegung des Schließelements 15. Dieses weist eine Sicherungsöffnung 19 auf, die hier (Figur 6) als schlitzförmige Öffnung an einer vom Schlitten 17 vorstehenden Zunge 20 ausgebildet ist.

Das Schließelement 15 weist ferner einen Bügel 21 auf, der hier als C-Profil ausgebildet ist, d. h. an seinem Steg 22 endseitigje einen Schenkel 23 aufweist mit am oberen Ende nach innen kragenden Flügeln 24. Der Bügel 21 ist rückseitig durch eine Rückwandung 27 geschlossen und darüber am Schlitten 17 angebunden, wobei zur Halterung des Bügels 21 im dargestellten Ausführungsbeispiel auch noch zwei rippenartige Halteflansche 28 vorgesehen sind. Dieser Bügel 21 bildet, wie nachfolgend noch näher beschrieben wird, mit der entsprechenden Grifföffnung 6 am Behälterteil 2 eine Griffmulde aus, die nur nach außen hin offen ist und nach hinten und inneninsgesamt geschlossenwandig ausgeführt ist und damit einen Eingriff in das Innere des Postbehälters bei aufgesetztem und geschlossenem Deckel nicht ermöglicht.

Schließlich weist der Deckel gemäß Figur 4 eine Sicherungsöffnung 29 auf, die hier durch eine umlaufende und auf die Deckelinnenseite aufgesetzte Rippe gebildet ist und einen kanalförmigen Abschnitt bildet.

Wie insbesondere aus der Figur 5 hervorgeht, wird die Sicherungsöffnung 29 in der aus Figur 5 ersichtlichen vorderen Schiebeendstellung des Schließelements 15 durch die ebenfalls schlitzförmige Sicherungsöffnung 19 übergriffen und zwar deckungsgleich, so dass beide Sicherungsöffnungen einen Kanal bilden, durch den eine Plombe hindurchgeführt werden kann.

Gemäß den Figuren 4 und 5 weist der Deckel 3 an der dem Schließelement 15 gegenüberliegenden Schmalseite einen Steckbügel 31 auf, der ähnlich dem Bügel 21 als im Prinzip geschlossene Tasche mit einer Rückwand 32 und einer umlaufenden Seitenwandung 33 ausgebildet ist. Dadurch wird wiederum eine nach außen hin offene Grifftasche bzw. Griffmulde gebildet, die sich mit der Öffnung 9 an der Schmalseite des Behälterteils 2 ergänzt. Der Steckbügel 31 ist hierbei an der umlaufenden Randschürze 13 des Deckels ausgebildet.

Anhand der Figuren 7 bis 12 wird die Funktionsweise des durch das verschiebbare Schließelement 15 und des mit dem Deckel bzw. der Randschürze 13 festen Steckbügels 31 beschrieben.

Figur 7 zeigt die Position des Deckels 3 in einer zu Beginn des Schließvorgangs schräg aufgesetzten Stellung, um den nach innen von der Randschürze 13 vorstehenden Steckbügel 31 in Eingriffstellung mit der Öffnung 9 an der linken Schmalseite des Behälterteils 2 zu führen. Der insoweit zu Beginn schräg auf die linke Schmalseite des Behälterteils 2 aufgesetzte Deckel 3 wird gemäß Figur 8 dann nach rechts verschoben, sodass der nach innen vorspringende Steckbügel 31 in die Öffnung 9 der Schmalseite des Behälterteils 2 gelangt. In dieser Position gemäß Figur 8 kann dann der Deckel 3 durch Herunterklappen vollständig auf den Behälterteil 2 aufgesetzt werden, so dass auch die rechts dargestellte Randschürze 13 gemäß Figur 9 die obere Randleiste 8 des Behälterteils 2 übergreift. In dieser Position sitzt der Deckel 3 rundum liegend auf dem oberen Rand des Behälterteils 2 auf. In dieser Position beginnt nun der eigentliche Schließvorgang über das verschiebbare Schließelement 15. In der Stellung gemäß Figur 9 befindet sich das Schließelement 15 noch in einer ausgerückten Position des Verschlussbügels 21, der hierbei aber bereits in Fluchtmitte der Grifföffnung 6 in der rechten Seitenwand des Behälterteils 2 ausgerichtet ist. Figur 10 zeigt in perspektivischer Darstellung die Funktionsstellung aus Figur 9, in welcher der nach außen vorstehende Verschlussbügel 21 sich noch in ausgerichteter Stellung befindet.

Nunmehr kann das Schließelement 15 durch manuellen Zugriff auf die Griffausbildung 16 über die Öffnung 14 nach rechts längs der Führungsschienen 18 verschoben werden und gelangt hierdurch in Steckeingriff die Grifföffnung 6. Diese ist zweckmäßigerweise im Querschnitt komplementär mit den Außenabmessungen des Bügels 21. In dieser vorgerückten Stellung des Verschlussbügels 21 untergreift dieser an seiner Oberseite, hier mit den beiden Flügeln 24, die obere Randleiste 8 des Behälterteils 2 oder ein entsprechendes Teil des Behälterteils 2, so dass in dieser Position der Deckel 3 nicht mehr nach oben hin abgehoben werden kann, es sei denn, das Schließelement 15 wird wieder in Richtung nach links aus der Eingriffsstellung mit der Öffnung 6 verschoben. In dieser Position gemäß Figur 11, die auch recht deutlich und illustrativ aus Figur 12 hervorgeht, bildet der Verschlussbügel 21 mit seiner Rückwand 27, dem Steg 22 und den Schenkeln 23 mit der oberen Randleiste 8 eine von außen her zugängliche, jedoch nach inner hin geschlossene Griffmulde, so dass in dieser Position ein Zugriff von außen in das Innere des Postbehälters nicht möglich ist, da auch gegenüberliegend der Steckbügel 31 in die Öffnung 6 eingreift und damit gegen ein Abheben nach oben blockiert ist. Der Behälter ist damit rundum geschlossen und ein Zugriff in das Innere des Behälters ist nicht möglich. Gleichzeitig ist in dieser Position die schlitzförmige Sicherungsöffnung 19 des Schließelements 15 mit der Sicherungsöffnung 29 des Deckels ausgerichtet, so dass beide Sicherungsöffnungen 19 und 29 einen durchgehenden Kanal bilden. Dadurch kann durch diesen Kanal eine Plombe hindurchgeführt werden, die durch eine Relativbewegung zwischen Schließelement 15 und Deckel 3 zerstört würde.

Wie insbesondere recht deutlich aus Figur 12 hervorgeht, wird durch diesen Eingriffsschutz sowohl auf der linken wie auf der rechten Schmalseite des Behälterteils 2 eine vorteilhaft nach innen hin geschlossene, aber nach außen hin offene Griffmulde gebildet, die ein einwandfreies Greifen und Tragen des geschlossenen Postbehälters ermöglicht, insbesondere ein Transportieren des Postbehälters mit nur einem Arm. Zugleich wird ein Zugriff in das Innere des Postbehälters verhindert und eine einfache Plombensicherung ermöglicht.

Die Figuren 13 und 14 zeigen zwei Möglichkeiten der Plombierung. Gemäß Figur 13 ist durch den infolge der Überdeckung der Sicherungsöffnungen 19 und 29 gebildeten Kanal eine Drahtplombe hindurchgeführt, die um die Randleiste 8 des Unterteils 2 geschlagen und mit ihren beiden Enden bei 34 verbunden ist. Die Plombe kann nur unter Gewalteinwirkung gelöst werden, etwa wenn versucht wird, den Behälter durch Verschieben des Schließelements 15 zu öffnen, so dass sofort von außen ein ungewollter Zugriff erkennbar ist. Die Plombe ist hierbei mit dem Bezugszeichen 35 bezeichnet. In Figur 14 ist ein Streifen 36 als Plombe vorgesehen, der gleichfalls durch die sich überlappenden Sicherungsöffnungen von Deckel und Schließelement geführt und um die obere Randleiste 8 geschlagen ist.

Der Deckel und das Behälterteil sowie das am Deckel montierbare Schließelement sind aus Kunststoff gebildet und zwar vorzugsweise jeweils einstückig durch Spritzgießen aus Kunststoff.

## Patentansprüche

1. Behälter (1) mit Eingriffsschutz, insbesondere Postbehälter, mit einem Behälterteil (2) und einem darauf aufsetzbaren und mit dem Behälterteil (2) verschließbaren Deckel (3), wobei der Behälterteil (2) mindestens an zwei gegenüberliegenden Behälterwänden (5) mit Grifföffnungen (7, 9) versehen ist, die jeweils durch eine obere Randleiste (8) begrenzt sind, wobei
der Deckel (3) mindestens ein am Deckel (3) gelagertes Schließelement (15) aufweist, welches an der Deckelunterseite angeordnet ist und bei aufgesetztem Deckel (3)
mit der korrespondierenden Öffnung (7) in der Behälterwand (5) eine in das Behälterinnere hin geschlossene Griffmulde bildet, die einen Zugriff in das Innere des Behälters (1) unterbindet, **dadurch gekennzeichnet, dass** das Schließelement (15) verschieblich am Deckel gelagert ist.

2. Behälter nach Anspruch 1,
**dadurch gekennzeichnet, dass**
das Schließelement (15) einen Schlitten (17) aufweist, der in gegenüberliegenden Führungsschienen (18) an der Deckelunterseite zwischen zwei Endstellungen verschieblich geführt ist, und einen Verschlussbügel (21) aufweist, der in seiner zum Behälterteil (2) hin vorgerückten Endstellung zusammen mit der Grifföffnung (7) die Griffmulde bildet.

3. Behälter nach Anspruch 2,
**dadurch gekennzeichnet, dass**
der Verschlussbügel (21) am Schlitten (17) angeordnet, vorzugsweise angeformt ist und C-profilförmig mit einem Steg (22), gegenüberliegenden Schenkeln (23) und von beiden Schenkeln (23) nach innen abkragenden Flügeln (24) ausgebildet und nach innen hin durch eine Rückwand (27) geschlossen ist.

4. Behälter nach Anspruch 2 oder 3,
**dadurch gekennzeichnet, dass**
der Verschlussbügel (21) in seiner in die Grifföffnung (7) des Behälterteils (2) eingerückten Stellung mit einem Teil des Behälterteils (2), vorzugsweise mit der oberen Randleiste (8), eine Abhebesicherung des Deckels gegenüber dem Behälterteil (2) bildet, wobei vorzugsweise die Schenkel (23) und/oder die an den Schenkeln (23) des Verschlussbügels (21) angeordneten Flügel (24) die obere Randleiste (8) des Behälterteils (2) untergreifen.

5. Behälter nach einem der vorhergehenden Ansprüche,
**dadurch gekennzeichnet, dass**
das Schließelement (15) unterhalb einer Öffnung (14) des Deckels (3) angeordnet ist, um einen manuellen Zugriff zum Schließelement (15) für dessen Verschiebung zu ermöglichen, wobei vorzugsweise eine im Schlitten (17) des Schließelements (15) vorgesehene Griffausbildung (16) mit der öffnung (14) ausgerichtet ist.

6. Behälter nach einem der vorhergehenden Ansprüche,
**dadurch gekennzeichnet, dass**
das Schließelement (15) eine Sicherungsöffnung (19) aufweist, die in der mit der Grifföffnung (7) des Behälterteils (2) eingerückten Stellung des Schließelements (15) mit einer vorzugsweise komplementären Sicherungsöffnung (29) im Deckel zur Bildung eines Durchgriffkanals (19, 29) ausgerichtet ist, so dass eine Plombe durch diesen Durchgriffskanal (19, 29) durchführbar ist.

7. Behälter nach Anspruch 6,
**dadurch gekennzeichnet, dass**
die beiden Sicherungsöffnungen (19, 29) schlitzförmig ausgebildet sind.

8. Behälter nach einem der vorhergehenden Ansprüche,
**dadurch gekennzeichnet, dass**
das Schließelement (15) zwischen zwei Endlagen am Deckel (3) verschiebbar ist, die durch im Deckel ausgebildete Anschläge definiert sind.

9. Behälter nach einem der Ansprüche 2 oder 3,
**dadurch gekennzeichnet, dass**
der Verschlussbügel (21) in seinem Querschnitt komplementär zur Grifföffnung (7) ausgebildet ist und in diese einsteckbar ist.

10. Behälter nach einem der vorhergehenden Ansprüche,
**dadurch gekennzeichnet, dass**
der Deckel (3) an seiner dem Schließelement (15) gegenüberliegenden Seite einen Steckbügel (31) aufweist, der so ausgebildet ist, dass er in seiner in die entsprechende Grifföffnung (9) des Behälterteils (2) eingerückten Stellung mit dieser eine in das Behälterinnere geschlossene Griffmulde bildet, die einen Zugriff in das Behälterinnere unterbindet.

11. Behälter nach Anspruch 10,
**dadurch gekennzeichnet, dass**
der Steckbügel (31) an einer nach unten vorstehenden Randschürze (13) des Deckels (3) ausgebildet ist und freikragend in das Innere des Deckels (3) von der Randschürze (13) vorsteht.

12. Behälter nach einem der vorhergehenden Ansprüche,
**dadurch gekennzeichnet, dass**
das Behälterteil (2), der Deckel (3) und das Schließelement (15) jeweils einstückig als Kunststoff-Spritzgussteil ausgebildet sind.

## Claims

1. A container (1) with safety means, in particular a post container, with a container part (2) and a lid (3) attachable onto and lockable with the container part (2), the container part (2) being provided with grip holes (7, 9) at at least two opposite container walls (5), each opening being limited by one upper skirt ledge (8), wherein the lid (3) includes at least one locking element (15) at the lid (3) which is arranged at the bottom side of the lid and which forms a recessed grip that is closed towards the inside of the container with the corresponding opening (7) in the container wall (5) when the lid (3) is attached, which grip prevents an access into the inside of the container (1),
**characterized in that**
the locking element (15) is slidable at the lid.

2. The container according to claim 1,
**characterized in that**
the locking element (15) includes a slide element (17), which is slidably guided between two end positions in opposing guide rails (18) at the underside of the lid and which has a locking bar (21) forming the recessed grip together with the grip opening (7) when the bar is in its final position moved forward into direction of the container part (2).

3. The container according to claim 2,
**characterized in that**
the locking bar (21) is arranged, preferable integrally molded, at the slide element (17) and is formed in form of a C profile with a bar (22), opposing legs (23) and wings (24) protruding into the inside away from the two legs (23) and which is closed with respect to the inside by means of a rear wall (27).

4. The container according claim 2 or 3
**characterized in that**
the locking bar (21), when it is in the position where it engages into the grip hole (6) of the container part (2), forms a lift-off safety device of the lid with respect to the container part (2) together with one part of the container part (2), preferably with the upper skirt ledge (8), with the leg (23) and/or the wings (24) which are arranged at the legs (23) of the closure lid (2) reach under the upper skirt ledge (8) of the container part (2).

5. The container according to one of the preceding claims,
**characterized in that**
the locking element (15) is arranged below an opening (14) of the lid (3) in order to enable a manual access to the locking element (15) for shifting the same, with a grip configuration (16) that is provided in the slide element (17) of the locking element (15) preferably being aligned with the opening (14).

6. The container according to one of the preceding claims,
**characterized in that**
the locking element (15) includes a safety opening (19) which is aligned in the position of the locking element (15) that is recessed with the grip opening (7) of the container part (2) with a preferably complementary safety opening (29) in the lid for forming a through channel (19, 29), so that a seal can be guided through this through channel (19, 29).

7. The container according to claim 6,
**characterized in that**
the two safety openings (19, 29) are formed as a slot.

8. The container according to one of the preceding claims,
**characterized in that**
the locking element (15) is moveable between tow final positions at the lid (3), which are defined by stops configured in the lid.

9. The container according to one of the claims 2 or 3,
**characterized in that**
with regard to its cross section, the locking bar (21) is configured complementary to the grip opening (7) and is insertable into same.

10. The container according to one of the preceding claims,
**characterized in that**
the lid (3) provides a plug-in bar (31) at its side opposite to the locking element (15), which bar is configured such that when being in the position where it engages into the respective grip hole (9) of the container part (2), it forms a recessed grip which is closed towards the inside of the container which recessed grip prevents an access into the container inside.

11. The container according to claim 10,
**characterized in that**
the plug-in bar (31) is configured at a downward-protruding edge apron (13) of the lid (3) with the bar protruding in a cantilevered manner into the inside of the lid (3) from the edge apron (13).

12. The container according to one of the preceding claims,
**characterized in that**
the container part (2), the lid (3) and the locking element (5) are each configured integrally as a plastic moulding part.

## Revendications

1. Conteneur (1) muni d'une protection contre les manipulations, en particulier conteneur postal, qui comprend une partie conteneur (2) sur laquelle peut être placé un couvercle (3) qui peut verrouillé à la partie conteneur (2), la partie conteneur (2) comportant au moins deux parois de conteneur opposées (5) pourvues d'ouvertures de préhension (9) qui sont délimitées chacune par un rebord supérieur (8), le couvercle (3) comportant au moins un élément de fermeture (15) qui est monté sur le couvercle (3) et qui est disposé du côté inférieur du couvercle et, lorsque le couvercle (3) est mis en place, une cavité de préhension, fermée en direction de l'intérieur du conteneur, est formé dans la paroi (5) du conteneur avec l'ouverture (7) correspondante, laquelle cavité empêche d'accéder à l'intérieur du conteneur (1), **caractérisé en ce que** l'élément de fermeture est monté de façon mobile sur le couvercle.

2. Conteneur selon la revendication 1, **caractérisé en ce que** l'élément de verrouillage (15) comprend un chariot (17) qui est guidé de façon mobile entre deux positions extrêmes dans des rails de guidage opposés (18) du côté inférieur du couvercle, et un étrier de verrouillage (21) qui, dans sa position d'extrémité avancée par rapport à la partie conteneur (2), forme conjointement avec l'ouverture (7) la cavité de préhension.

3. Conteneur selon la revendication 2, **caractérisé en ce que** l'étrier de verrouillage (21) est disposé, de préférence conformé, sur le chariot (17), **en ce qu'**il est configuré sous la forme d'un profilé en C pourvu d'une nervure (22), de branches opposées (23) et d'ailettes (24) qui font saillie des deux branches (23) vers l'intérieur et **en ce qu'**il est fermé par rapport à l'intérieur par une paroi arrière (27).

4. Conteneur selon la revendication 2 ou 3, **caractérisé en ce que**, dans sa position rentrée dans l'ouverture de préhension (7) de la partie conteneur (2), l'étrier de verrouillage (21) forme avec un élément de la partie conteneur (2), de préférence le rebord supérieur (8), une protection contre le soulèvement du couvercle par rapport à la partie conteneur (2), de préférence les branches (23) et/ou les ailettes (24), qui sont disposées sur les branches (23) de l'étrier de verrouillage (21), s'engageant au-dessous du rebord supérieur (8) de la partie conteneur (2) .

5. Conteneur selon l'une des revendications précédentes, **caractérisé en ce que** l'élément de fermeture (15) est disposé au-dessous d'une ouverture (14) du couvercle (3) pour pouvoir accéder manuellement à l'élément de fermeture (15) afin de déplacer celui-ci, de préférence une conformation de préhension (16), prévue dans le chariot (17) de l'élément de fermeture (15), étant alignée avec l'ouverture (14).

6. Conteneur selon l'une des revendications précédentes, **caractérisé en ce que** l'élément de fermeture (15) comporte une ouverture de sécurité (19) qui, lorsque l'élément de fermeture (15) est dans la position rentrée dans l'ouverture de préhension (7) de la partie conteneur (2), est alignée avec une ouverture de sécurité (29), de préférence complémentaire, ménagée dans le couvercle pour former un conduit de passage (19, 29) de sorte qu'un plomb peut être passé à travers ce conduit de passage (19, 29).

7. Conteneur selon l'une des revendications précédentes, **caractérisé en ce que** les deux ouvertures de sécurité (19, 29) sont configurée sous la forme de fentes.

8. Conteneur selon l'une des revendications précédentes, **caractérisé en ce que** l'élément de fermeture (15) peut être déplacé sur le couvercle (3) entre deux positions extrêmes qui sont définies par des butées conformées dans le couvercle.

9. Conteneur selon l'une des revendications précédentes, **caractérisé en ce que** l'étrier de verrouillage (21) est conformé, en coupe transversale, pour être complémentaire de l'ouverture de préhension (7) dans laquelle il peut être inséré.

10. Conteneur selon l'une des revendications précédentes, **caractérisé en ce que** le couvercle (3) comporte, sur son côté qui est tourné vers l'élément de fermeture (15), un étrier insérable (31) qui est conformé de telle sorte que, dans sa position rentrée dans l'ouverture de préhension (9) correspondante de la partie conteneur (2), il forme conjointement avec celle-ci une cavité de préhension qui est fermée par rapport à l'intérieur du conteneur et qui empêche d'accéder à l'intérieur du conteneur.

11. Conteneur selon l'une des revendications précédentes, **caractérisé en ce que** l'étrier insérable (31) est conformé au niveau d'un rebord formant jupe (13) du couvercle (3) qui fait saillie vers le bas et s'étend en porte-à-faux vers l'intérieur du couvercle (3) depuis le rebord formant jupe (13).

12. Conteneur selon l'une des revendications précédentes, **caractérisé en ce que** la partie conteneur (2), le couvercle (3) et l'élément de fermeture (15) sont configurés chacun d'une seule pièce sous la forme d'une pièce moulée par injection en matière plastique.
